# EUROPÄISCHE PATENTSCHRIFT

(11) **EP 0 291 669 B1**
(45) Veröffentlichungstag und Bekanntmachung des Hinweises auf die Patenterteilung: **28.08.1991**
(21) Anmeldenummer: 88105071.0
(22) Anmeldetag: 29.03.1988
(51) Int. Cl.: A61H 33/00, A61H 9/00

(54) **Dusch- und Badekabine**
Shower and bath cabin
Cabine de douche et de bain

(30) Priorität: 20.05.1987 DE 8707220 U; 18.02.1988 DE 3805066
(43) Veröffentlichungstag der Anmeldung: 23.11.1988
(73) Patentinhaber: Grumbach, Emil, D-6330 Wetzlar 13 (DE)
(72) Erfinder: Grumbach, Emil, D-6330 Wetzlar 13 (DE)
(74) Vertreter: Missling, Arne, Dipl.-Ing.

(56) Entgegenhaltungen:
- EP-A- 0 194 625
- DE-A- 2 341 604
- DE-U- 8 033 136
- FR-A- 322 154
- FR-A- 1 538 387
- FR-A- 2 310 125
- FR-A- 2 382 888
- GB-A- 2 160 444
- US-A- 1 502 573

## Beschreibung

Die Erfindung betrifft eine Dusch- und Badekabine mit einer Liegefläche und einer oberhalb der Liegefläche mündenden Zuführeinrichtung für das erforderliche Wasser, bei der oberhalb der Liegefläche ein längs einer Führung verfahrbarer Schlitten angeordnet ist, der zumindest eine Düse ― vorzugsweise eine auswechselbare Düse oder Düsengruppe ― zur Abgabe von Wasser trägt, die relativ zum Schlitten verschwenkbar und höhenverstellbar ist, und bei der ferner eine Steuereinrichtung zur Steuerung des Drucks und der Menge des Wassers und der Stellung der Düse vorgesehen ist.

Eine Dusch- und Badekabine der eingangs genannten Art wird verwendet, um den Körper eines Patienten einer Wasserbeaufschlagung auszusetzen, um auf diese Weise eine medizinische oder therapeutische Behandlung durchzuführen. Bei einer bekannten Dusch- und Badekabine, welche beispielsweise in der EP-A2-194625 beschrieben ist, erfolgt eine praktisch gleichmäßige Beaufschlagung des Körpers des Patienten mit aus Brauseköpfen unter Druck austretenden Wasserstrahlen. Für bestimmte medizinische Anwendungszwecke kann es sich als notwendig erweisen, einzelne Körperpartien des Patienten in gezielter Weise Wasserstrahlen auszusetzen und auf diese Weise einer Wassertherapie zu unterziehen.

Aus der FR-Offenlegungsschrift 2310125 ist es bereits bekannt, über der Liegefläche einen fahrbaren Schlitten anzuordnen, der mit einem punktuell arbeitenden Brausekopf oder dergleichen versehen ist, um bestimmte Körperpartien einem Druckwasser- oder Druckluftstrahl auszusetzen. Eine gleichmäßige Beaufschlagung des Körpers des Patienten mit Wasserstrahlen ist bei dieser Einrichtung nicht vorgesehen.

In der GB-Offenlegungsschrift 2160444 ist eine ähnliche Anordnung, jedoch nur für die Wassertherapie, beschrieben. Die dabei verwendeten Wasserduschen (Wasserdüsen) sind dabei weitgehend variabel angeordnet und können auch größere Flächen behandeln, wenn eine Vielzahl von Wasserdüsen vorgesehen wird. Das Wasser tritt aus den Wasserduschen bei dieser bekannten Anordnung ebenfalls unter hohem Druck aus, der wie auch die Wassertemperatur und die Stromstärke regelbar ist. In jedem Falle soll aber eine massageähnliche Behandlung von begrenzten Körperpartien des Patienten erreicht werden.

Der Erfindung liegt die Aufgabe zugrunde, eine Dusch- und Badekabine der eingangs genannten Art zu schaffen, welche bei einfachem Aufbau und einfacher, betriebssicherer Anwendbarkeit eine gezielte Behandlung einzelner Partien des Körpers eines Patienten sowie eine großflächige Dauerberegnung des Körpers des Patienten ermöglicht.

Erfindungsgemäß wird die Aufgabe dadurch gelöst, daß oberhalb des Schlittens eine der Größe der Liegefläche entsprechende, an ihrer Unterseite mit einer Vielzahl von Austrittsdüsen versehene, mit Wasser füllbare Wanne angeordnet ist. Es ist somit möglich, beispielsweise zum einen den Körper des Patienten flächig zu beregnen oder abzuduschen, während andererseits die an dem Schlitten angeordneten Düsen zur punktuellen behandlung einzelner Körperteile verwendet werden kann.

Es ist vorteilhaft, wenn die Wanne in mehrere, einzeln mit Wasser füllbare Segmente unterteilt und/oder höhenverstellbar ist. Die Segmente können verwendet werden, um einzelne Körperbereiche, beispielsweise die Füße, unabhängig von den an dem Schlitten angeordneten Düsen Wasserstrahlen auszusetzen.

Mittels der erfindungsgemäß angeordneten Wanne kann tatsächlich eine gleichmäßige Dauerberegnung des Patienten erfolgen, welche zusätzlich zu der Behandlung durch die Düsen erfolgen kann. Mittels dieser Dauerberegnung kann beispielsweise ein unerwünschtes Abkühlen der Körperpartien des Patienten vermieden werden, welche momentan nicht einer gezielten Behandlung durch die steuerbaren Düsen unterworfen sind.

Eine weitere vorteilhafte Ausgestaltung ist dadurch gegeben, daß die Düsen im Gruppen zur Ausbildung von Brauseköpfen oder Beregnungsköpfen zusammengefaßt sind. Auf diese Weise ist es möglich, einzelne Sektoren oder Zonen der Dusch- und Badekabine auszubilden, welche jeweils gleichzeitig in Betrieb setzbar sind. Es ist beispielsweise möglich, an dem Schlitten einen oder mehrere Brauseköpfe anzuordnen, die jeweils einen größeren Körperbereich des Patienten beduschen.

Eine weitere günstige Weiterebtwicklung ist dadurch gegeben, daß in der Zuführeinrichtung für das Wasser eine Pulsiereinrichtung vorgesehen ist, welche einen in der Zuführeinrichtung für Wasser angeordneten, durch die Wasserströmung in Drehung versetzbaren Prallkörper umfaßt, der mit einem nachgeordneten Verschließelement zum kurzzeitigen Unterbrechen der Wasserströmung betriebsverbunden ist, wobei das Verschließelement vorzugsweise von einem mit dem Verschließelement betriebsverbundenen Elektromotor betätigbar ist. Durch die Pulsiereinrichtung kann ein zusätzlicher Massageeffekt hervorgerufen werden. Da die Möglichkeit einer gezielten Beeinflussung einzelner Körperpartien des Patienten gegeben ist, können diese einzelnen Körperpartien auch gezielt mittels der Pulsiereinrichtung massiert werden.

Es ist möglich, daß die Pulsiereinrichtung mittels der Steuereinrichtung steuerbar, die Steuereinrichtung gemäß eines vorgegebenen Programmablauf steuerbar oder manuell durch einen in der Dusch- und Badekabine befindlichen Patienten oder eine Bedienungsperson betätigbar ist.

Eine besonders vorteilhafte Weiterbildung kann dadurch erfolgen, daß dem Wasser Gase beigemischt sind. Durch entsprechende Auswahl der Gase kann der Therapieeffekt gezielt beeinflußt werden, so ist es beispielsweise möglich, dem Wasser einen besonders hohen Anteil an Sauerstoff beizufügen. Weiterhin ist es vorteilhaft, wenn zusätzliche Luftdüsen vorgesehen sind. Mittels der Luftdüsen läßt sich beispielsweise Warmluft in die Kabine einblasen, durch welche einzelne Körperpartien des Patienten erwärmt werden können.

Im folgenden wird die Erfindung anhand von Ausführungsbeispielen in Verbindung mit der Zeichnung beschrieben. Dabei zeigt:

- Fig. 1: eine stirnseitige Außenansicht der erfindungsgemäßen Dusch- und Badekabine;
- Fig. 2: eine Seitenansicht, im Schnitt, entlang der Linie II-II von Fig. 1;
- Fig. 3: eine stirnseitige Schnittansicht gemäß den Fig. 1 und 2 entlang der Linie III-III von Fig. 2;
- Fig. 4: eine Teilansicht, ähnlich Fig. 3, eines weiteren Ausführungsbeispiels der erfindungsgemäßen Dusch- und Badekabine;
- Fig. 5: eine Ansicht eines weiteren Ausführungsbeispiels, ähnlich Fig. 4;
- Fig. 6: eine Ansicht eines weiteren Ausführungsbeispiels, ähnlich Fig. 4;
- Fig. 7: eine Teilansicht eines weiteren Ausführungsbeispiels, ähnlich Fig. 2;
- Fig. 8: eine schematische Darstellung einer Seitenansicht eines Ausführungsbeispiels einer Pulsiereinrichtung;
- Fig. 9: eine schematische stirnseitige Ansicht der in Fig. 8 gezeigten Pulsiereinrichtung;
- Fig. 10: eine Seitenansicht, im Schnitt, eines weiteren Ausführungsbeispiels eines Teils der erfindungsgemäßen Dusch- und Badekabine;
- Fig. 11: eine Unteransicht des in Fig. 10 gezeigten Ausführungsbeispiels; und
- Fig. 12: eine Seitenansicht des in den Fig. 10 und 11 gezeigten Ausführungsbeispiels, ähnlich Fig. 2.

In Fig. 1 ist in Stirnansicht die Außenseite einer Ausführungsform der erfindungsgemäßen Dusch- und Badekabine dargestellt. Diese weist eine Liegefläche 1 auf, sowie eine Einlaßöffnung 14, welche mit verschließbaren, türartigen Elementen versehen ist, die einen Halsausschnitt zum Durchtritt des Kopfes des Patienten umfassen. Oberhalb der Einlaßöffnung 14 weist die erfindungsgemäße Kabine eine Bedienungskonsole 16 auf, mittels derer die nachstehend zu beschreibenden Funktionen ausgeführt werden können.

Die Fig. 2 und 3 zeigen die Schnittansicht der in Fig. 1 gezeigten Kabine. Oberhalb der Liegefläche 1 ist eine Führung 3 gelagert, an welcher ein Schlitten 4 längs der Liegefläche 1 verfahrbar ist. An der Unterseite des Schlittens 4 ist eine Düse 5 angeordnet, welche über eine flexible Leitung 18 mit einer Zuführeinrichtung 2 für Wasser verbunden ist. Die Zuführeinrichtung 2 umfaßt eine Pumpe 19 sowie ein Sammelbecken 17, in welchem das ablaufende Wasser gesammelt wird. Die von der Pumpe 19 zu der Düse 5 führende Leitung ist mittels eines Absperrelements 20 absperrbar. Eine Bewegung des Schlittens 4 an der Führung 3 ist mittels eines Motors 21 steuerbar. In dem gezeigten Ausführungsbeispiel ist nur eine Düse 5 vorgesehen, welche in Form einer Flachdüse ausgebildet ist.

Oberhalb der Führung 3 und des Schlittens 4 ist eine Wanne 8 angeordnet, welche in mehrere Segmente unterteilt ist. Die Wanne 8 weist an ihrer Unterseite eine Vielzahl von Austrittsdüsen 9 auf, durch welche das in die Wanne 8 laufende Wasser gleichmäßig, in der Art eines Regenschauers austritt. Die Wanne 8 ist ebenfalls mittels der Pumpe 19 mit Wasser versorgbar.

Die Kabine ist mit einer nicht dargestellten Heizungseinrichtung versehen, durch welche das Wasser vortemperiert und auf einer bestimmten Temperatur gehalten werden kann.

Die Fig. 4 bis 6 zeigen weitere Ausgestaltungsvarianten der in den Fig. 1 bis 3 gezeigten Dusch- und Badekabine, wobei die Fig. 4 bis 6 in schematischer Weise eine Ansicht gemäß der Fig. 3 zeigen.

In Fig. 4 ist in der Zuführungseinrichtung für das Wasser eine Pulsiereinrichtung 7 zwischengeschaltet, welche mittels eines Elektromotors 22 betätigbar ist. Weiterhin sind mehrere Absperrelemente 20 vorgesehen, mittels derer die Wasserzufuhr zu der Wanne 8 und der in diesem Ausführungsbeispiel als Flachdüse 6 ausgebildeten Düse steuerbar ist. Bei dem in Fig. 4 gezeigten Ausführungsbeispiel ist die Flachdüse 6 so an dem Schlitten 4 gelagert, daß diese über einen weiten Bereich höhenverstellbar ist. Der höhenveränderbare Bereich der Flachdüse ist mittels eines Faltenbalges 23 abgedeckt.

Bei dem in Fig. 5 dargestellen Ausführungsbeispiel ist ebenfalls eine Flachdüse 6 vorgesehen, welche über Teleskopelemente 24 höhenveränderbar ist.

Bei dem in Fig. 6 gezeigten Ausführungsbeispiel ist, wie auch aus der in Fig. 7 gezeigten Teil-Seitenansicht des Ausführungsbeispiels von Fig. 6 ersichtlich ist, eine Vielzahl von Düsen zu einem Beregnungskopf 13 zusammengefaßt, welcher bei dem gezeigten Ausführungsbeispiel kastenförmig ausgebildet ist und eine feldartige Beregnung des Körpers des Patienten ermöglicht. Der Beregnungskopf 13 kann entweder fest am Schlitten 4 angeordnet sein, es ist jedoch auch möglich, diesen verschwenkbar auszubilden, um die Beregnungsrichtung oder Sprührichtung zu verändern.

Bei den Ausführungsbeispielen gemäß den Fig. 4 bis 7 wurden gleiche Teile wie bei den Fig. 1 bis 3 mit gleichen Bezugsziffern versehen, so daß auf eine detaillierte Beschreibung dieser Teile verzichtet werden kann.

Die Fig. 8 und 9 zeigen ein Ausführungsbeispiel für die Pulsiereinrichtung 7. Diese ist in einem Zuführungsrohr der Zuführungseinrichtung für das Wasser angeordnet und weist einen drehbar gelagerten Prallkörper 11 auf, welcher, beispielsweise in Form eines schraubenartigen Körpers ausgebildet sein kann und welcher bei einer Durchströmung der Pulsiereinrichtung in Drehung versetzt werden kann. Ein Verschließelement 12 ist fest mit dem Prallkörper 11 verbunden und ist, wie aus den Fig. 8 und 9 ersichtlich, so aufgebaut, daß bei einer Drehung des Prallkörpers 11 kurzzeitig ein zumindest teilweises Verschließens des Wasserablaufs aus der Pulsiereinrichtung 7 erfolgt. Auf diese Weise wird, in Abhängigkeit von der Durchströmungsmenge des Wasser, eine Pulsierung hervorgerufen.

Ergänzend ist an dieser Stelle auszuführen, daß die Ausgestaltung der Wanne 8 bzw. der einzelnen Segmente 10 der Wand 8 so erfolgen kann, daß diese höhenveränderbar sind. Bei einer seitlichen Führung des Schlittens 4 ist es möglich, die Wanne 8 bzw. deren Segmente 10 abzusenken, sobald der Schlitten in eine seiner Endlagen verfahren wurde.

In den Fig. 10 bis 12 ist eine weitere Ausgestaltungsvariante des in den Fig. 6 und 7 gezeigten Beregnungskopfes 13 dargestellt. Bei diesem Ausführungsbeispiel sind mehrere Beregungsköpfe 13 nebeneinander angeordnet, die im wesentlichen in Form von Zylinderrohren ausgebildet sind und an ihrer Unterseite eine Vielzahl von Düsen 5 tragen. Die einzelnen Beregnungsköpfe 13 sind in einem Lagerungskasten 26 gelagert, der mit einem Wasserzulauf 25 versehen ist und an dem Schlitten 4 gelagert ist. Durch den Zulauf 25 strömt das Wasser in den Lagerungskasten 26 und in den Innenraum der rohrförmigen Beregnungsköpfe 13, welche in dichtender Weise an dem Lagerungskasten 26 gelagert sind, um sicherzustellen, daß das Wasser ausschließlich durch die Düsen 5 aus den Berechnungsköpfen 13 austritt. Die Beregnungsköpfe 13 sind weiterhin um ihre Längsachse drehbar an dem Lagerungskasten 26 gelagert und sind mittels eines Kupplungsgestänges 27 miteinander verbunden, an welchem ein Betätigungsgriff 28 angeordnet ist. Wie in Fig. 12 ersichtlich ist, weist das Kupplungsgestänge 27 eine im wesentichen waagerecht angeordnete, relativ zu dem Lagerungskasten 26 verschiebbare Verbindungsstrebe 30 auf, welche gelenkig mit dem oberen Ende des Betätigungsgriffs 28 und Verbindungsstreben 31, die jeweils mit den Beregnungsköpfen 13 verbunden sind, verbunden ist. Der Betätigungsgriff oder Betätigungshebel 28 ist an einem Lager 29, welches in der Ebene der Mittelachsen der Beregnungsköpfe 13 angeordnet ist, mit dem Lagerungskasten 26 schwenkbar verbunden. Es wird somit eine parallelogrammartige Gesamtkonstruktion geschaffen, welche es ermöglicht, durch ein Verschwenken des Betätigungsgriffs 28 die jeweiligen Beregnungsköpfe 13 zu drehen und damit die Stellung der Düsen 5 zu verändern. Die Bedienungsperson kann somit den Aufprallwinkel des aus den Düsen 5 austretenden Wassers bestimmen.

Eine Betätigung der Verstellung der Beregnungsköpfe 13, die an dem Lagerungskasten 26 gelagert sind, kann auch auf hydraulische, pneumatische oder servoelektrische Weise erfolgen, so daß die Steuereinrichtung der Dusch-und Badekabine auch die Stellung der Düsen 5 den Erfordernissen anpassen kann.

In bevorzugter Weise erfolgt die Betätigung der Pulsiereinrichtung sowie ggf. die Verschiebung des Schlittens, sowie die Verstellung der in den Fig. 10 bis 12 gezeigten Beregnungsköpfe durch Hydraulikmotoren. Ebenso ist es vorteilhaft, die verschiedenen Absperrelemente hydraulisch anzusteuern. Auf diese Weise wird ein besonders hohes Maß an Sicherheit erreicht, da die Gefahr eines Stromschlages wesentlich vermindert wird. Des weiteren können auch elektrische Motoren und Ventile verwendet werden, wobei hier aus Sicherheitsgründen Niederspannungen von 12 bis 24 Volt gewählt werden sollten.

Die Erfindung ist nicht auf die gezeigten Ausführungsbeispiele beschränkt, vielmehr ergeben sich für den Fachmann vielfältige Variationsmöglichkeiten, insbesondere hinsichtlich der Art, Größe und Ausbildung der einzelnen Düsen, der Zusammenfassung der Düsen zu einzelnen Funktionsgruppen und der Steuerungsmöglichkeiten.

## Patentansprüche

1. Dusch- und Badekabine mit einer Liegefläche (1) und einer oberhalb der Liegefläche (1) mündenden Zuführeinrichtung (2) für das erforderliche Wasser, bei der oberhalb der Liegefläche (1) ein längs einer Führung (3) verfahrberer Schlitten (4) angeordnet ist, der zumindest eine Düse (5) ― vorzugsweise eine auswechselbare Düse oder Düsengruppe ― zur Abgabe von Wasser trägt, die relativ zum Schlitten (4) verschwenkbar und höhenverstellbar ist, und bei der ferner eine Steuereinrichtung zur Steuerung des Drucks und der Menge des Wassers und der Stellung der Düse (5) vorgesehen ist, dadurch gekennzeichnet, daß oberhalb des Schlittens (4) eine der Größe der Liegefläche (1) entsprechende, an ihrer Unterseite mit einer Vielzahl von Austrittsdüsen (9) versehene, mit Wasser füllbare Wanne (8) angeordnet ist.

2. Dusch- und Badekabine nach Anspruch 1, dadurch gekennzeichnet, daß die Wanne (8) in mehrere, einzeln mit Wasser füllbare Segmente (10) unterteilt ist.

3. Dusch- und Badekabine nach Anspruch 1 und 2, dadurch gekennzeichnet, daß die Wanne (8) höhenverstellbar ist.

4. Dusch- und Badekabine nach Anspruch 1, dadurch gekennzeichnet, daß die Wanne (8) zusätzlich zu den Düsen (5) betreibbar ist.

5. Dusch- und Badekabine nach Anspruch 1 und 4, dadurch gekennzeichnet, daß die Düsen (5) in Gruppen zur Ausbildung von Brauseköpfen oder Beregnungsköpfen zusammengefaßt sind.

6. Dusch- und Badekabine nach Anspruch 1 bis 5, dadurch gekennzeichnet, daß in der Zuführeinrichtung (2) für das Wasser eine Pulsiereinrichtung (7) vorgesehen ist.

7. Dusch- und Badekabine nach Anspruch 6, dadurch gekennzeichnet, daß die Pulsiereinrichtung (7) einen in der Zuführeinrichtung (2) für Wasser angeordneten, durch die Wasserströmung in Drehung versetzbaren Prallkörper (11) umfaßt, der mit einem nachgeordneten Verschließelement (12) zum kurzzeitigen Unterbrechen der Wasserströmung betriebsverbunden ist.

8. Dusch- und Badekabine nach Anspruch 6 und 7, dadurch gekennzeichnet, daß das Verschließelement (12) von einem mit dem Verschließelement (12) betriebsverbundenen Elektromotor (22) betätigbar ist.

9. Dusch- und Badekabine nach Anspruch 1 bis 8, dadurch gekennzeichnet, daß die Pulsiereinrichtung (7) mittels der Steuereinrichtung steuerbar ist.

10. Dusch- und Badekabine nach Anspruch 1 bis 9, dadurch gekennzeichnet, daß die Steuereinrichtung gemäß eines vorgegebenen Programmablaufs steuerbar ist.

11. Dusch- und Badekabine nach Anspruch 1 bis 9, dadurch gekennzeichnet, daß die Steuerungeinrichtung manuell durch den in der Dusch- und Badekabine befindlichen Patienten oder durch eine Bedienungsperson betätigbar ist.

12. Dusch- und Badekabine nach einem der Ansprüche 1 bis 11, dadurch gekennzeichnet, daß dem Wasser Gase beigemischt sind.

13. Dusch- und Badekabine nach einem der Ansprüche 1 bis 12, dadurch gekennzeichnet, daß zusätzliche Luftdüsen vorgesehen sind.

14. Dusch- und Badekabine nach einem der Ansprüche 1 bis 13, dadurch gekennzeichnet, daß sie als geschlossene Kabine ausgebildet ist.

## Claims

1. A shower and bathing cubicle having a lying surface (1) and a supply device (2) for the required water, this supply device opening out above the lying surface (1), with which cubicle a carriage (4) movable along a guide device (3) is arranged above the lying surface (1) and bears at least one nozzle (5) ― preferably an exchangeable nozzle or nozzle group ― which is for delivering water, which is pivotable in relation to the carriage (4) and which can be vertically adjusted in relation to the latter, and with which cubicle furthermore there is provided a control device for controlling the pressure and the quantity of water and the position of the nozzle (5), characterized in that a tank (8) fillable with water is arranged above the carriage (4), this tank corresponding to the size of the lying surface (1) and being provided with a plurality of outlet nozzles (9) on its underside.

2. A shower and bathing cubicle in accordance with Claim 1, characterized in that the tank (8) is divided into a plurality of segments (10) which can be individually filled with water.

3. A shower and bathing cubicle in accordance with Claim 1 and 2, characterized in that the tank (8) is vertically adjustable.

4. A shower and bathing cubicle in accordance with Claim 1, characterized in that the tank (8) can be operated in addition to the nozzles (5).

5. A shower and bathing cubicle in accordance with Claim 1 and 4, characterized in that the nozzles (5) are combined in groups to form spray heads or sprinkler heads.

6. A shower and bathing cubicle in accordance with Claim 1 to 5, characterized in that a pulsation device (7) is provided in the supply device (2) for the water.

7. A shower and bathing cubicle in accordance with Claim 6, characterized in that the pulsation device (7) comprises a deflecting body (11) which is arranged in the supply device (2) for water, can be set in rotation by the water flow and is operationally connected to a subsequent arranged closure element (12) for the temporary interruption of the water flow.

8. A shower and bathing cubicle in accordance with Claim 6 and 7, characterized in that the closure element (12) is operable by an electric motor (22) operationally connected to the closure element (12).

9. A shower and bathing cubicle is accordance with Claim 1 to 8, characterized in that the pulsation device (7) is controllable by means of the control device.

10. A shower and bathing cubicle is accordance with Claim 1 to 9, characterized in that the control device is controllable in accordance with a predetermined control sequence.

11. A shower and bathing cubicle in accordance with Claim 1 to 9, characterized is that the control device is manually operable by means of the patient in the shower and bathing cubicle or by an operator.

12. A shower and bathing cubicle in accordance with any one of Claims 1 to 11, characterized in that gases are mixed with the water.

13. A shower and bathing cubicle in accordance with any one of Claims 1 to 12, characterized in that additional air nozzles are provided.

14. A shower and bathing cubicle in accordance with any one of Claims 1 to 13, characterized in that it is designed as a closed cubicle.

## Revendications

1. Cabine de douche et de bain comportant une plate-forme couchette (1) et une installation d'amenée de l'eau nécessaire (2), débouchant au dessus de la plate-forme couchette (1), installation pour laquelle un chariot (4), déplaçable le long d'un guidage (3), est disposé au dessus de la plate-forme couchette (1) et porte au moins une buse (5) ― de préférence une buse interchangeable, ou un groupe de buses ― pour distribuer l'eau, qui peut pivoter par rapport au chariot (4), et être réglée en hauteur, et pour laquelle, de plus, est prévu un dispositif de commande pour contrôler la pression et le débit de l'eau et la position de la buse (5), caractérisée en ce qu'au dessus du chariot (4), est disposée une cuvette (8), que l'on peut remplir d'eau, qui est munie à sa face inférieure d'un grand nombre de buses de sortie (9) et qui correspond par sa dimension à la grandeur de la plate-forme couchette (1).

2. Cabine de douche et de bain suivant la revendication 1, caractérisée en ce que la cuvette (8) est divisée en plusieurs éléments (10) que l'on peut séparément remplir d'eau.

3. Cabine de douche et de bain suivant la revendication 1 et la revendication 2, caractérisée en ce que la cuvette (8) est réglable en hauteur.

4. Cabine de douche et de bain suivant la revendication 1, caractérisée en ce que la cuvette (8) peut être, de plus, déplacée par rapport aux buses (5).

5. Cabine de douche et de bain suivant la revendication 1 et la revendication 2, caractérisée en ce que les buses (5) sont rassemblées en groupes pour former des pommeaux de douche.

6. Cabine de douche et de bain suivant les revendications 1 à 5, caractérisée en ce que, dans l'installation d'amenée de l'eau (2), il est prévu un dispositif de pulsations (7).

7. Cabine de douche et de bain suivant la revendication 6, caractérisée en ce que le dispositif de pulsations (7) comporte un organe (11) à ricochet, disposé dans l'installation d'amenée de l'eau (2) et pouvant être mis en rotation au moyen du courant d'eau, organe qui est raccordé pour fonctionner avec un organe de fermeture (12) pour interrompre pendant de courts instants le courant d'eau.

8. Cabine de douche et de bain suivant la revendication 6 et la revendication 7, caractérisée en ce que l'organe de fermeture (12) peut être actionné par un moteur électrique (22) relié par construction avec l'organe de fermeture (12).

9. Cabine de douche et de bain suivant les revendications 1 à 8, caractérisée en ce que le dispositif de pulsations (7) peut être commandé par le dispositif de commande.

10. Cabine de douche et de bain suivant les revendications 1 à 9, caractérisée en ce que le dispositif de commande peut être commandé suivant un programme prédéterminé.

11. Cabine de douche et de bain suivant les revendications 1 à 9, caractérisée en ce que le dispositif de commande peut être actionné manuellement par le patient se trouvant dans la cabine de douche et de bain, ou par un servant.

12. Cabine de douche et de bain suivant l'une quelconque des revendications 1 à 11, caractérisée en ce que des gaz sont mélangés à l'eau.

13. Cabine de douche et de bain suivant l'une quelconque des revendications 1 à 12, caractérisée en ce que des buses d'air supplémentaires sont prévues.

14. Cabine de douche et de bain suivant l'une quelconque des revendications 1 à 13, caractérisée en ce qu'elle est réalisée sous la forme d'une cabine fermée.
